# EUROPÄISCHE PATENTSCHRIFT

(11) **EP 1 317 760 B1**
(45) Veröffentlichungstag und Bekanntmachung des Hinweises auf die Patenterteilung: **19.11.2008**
(21) Anmeldenummer: 01969699.6
(22) Anmeldetag: 06.09.2001
(51) Int. Cl.: H01H 3/08, G05G 1/08

(54) **DREHSCHALTERANORDNUNG FÜR EIN HAUSHALTSGERÄT**
ROTARY SWITCH DEVICE FOR A HOUSEHOLD APPLIANCE
SYSTEME DE COMMUTATEUR ROTATIF POUR UN APPAREIL ELECTROMENAGER

(30) Priorität: 08.09.2000 DE 10044448
(43) Veröffentlichungstag der Anmeldung: 11.06.2003
(73) Patentinhaber: BSH Bosch und Siemens Hausgeräte GmbH, 81739 München (DE)
(72) Erfinder: HUBER, Ernst, 83308 Trostberg (DE); FLEISSNER, Reinhard, 83352 Altenmarkt (DE); SCHUMANN, Dirk, 83022 Rosenheim (DE)
(86) Internationale Anmeldenummer: PCT/EP2001/010292
(87) Internationale Veröffentlichungsnummer: WO 2002/021551

(56) Entgegenhaltungen:
- DE-A- 19 832 089
- DE-C- 868 012
- FR-A- 2 698 459
- US-A- 4 859 922
- US-A- 4 920 823

## Beschreibung

Die Erfindung betrifft eine Drehschalteranordnung für ein Haushaltsgerät, welche Anordnung einen in einem Ausschnitt einer Geräteblende sitzenden Drehknopf aufweist, der drehfest jedoch axial beweglich mit einer Betätigungswelle verbunden ist, die die Drehbewegung des Drehknopfes auf die Schaltwelle einer hinter der Geräteblende gehalterten Schalteinheit überträgt.

Eine solche Anordnung ist durch die DE-A-198 32 089 bekannt. Bei dieser bekannten Anordnung ist die drehfest mit dem Drehknopf gekoppelte Betätigungswelle auf die Schaltwelle der Schalteinheit aufsteckbar und wird von dieser getragen. Der Drehknopf selbst ist über ein Kardangelenk mit der Betätigungswelle gekoppelt. Durch das Kardangelenk wird ein auf Grund von Fertigungstoleranzen auftretender axialer Mittenversatz zwischen einer den Drehknopf aufnehmenden Öffnung in der Geräteblende und der Schaltwelle der Schalteinheit ausgeglichen. Die durch das Kardangelenk gegebene Beweglichkeit führt allerdings dazu, dass der Drehknopf entsprechend dem zwischen seinem Außenumfang und dem Innenumfang der Öffnung bestehenden Spiel radial beweglich ist. Damit kann der Drehknopf an dem Innenumfang der Öffnung schleifen.

Das Dokument FR 2 698 459 offenbart auch ein Gerät gemäss dem Oberbegriff des Anspruchs 1.

Der Erfindung liegt die Aufgabe zugrunde, eine Drehschalteranordnung der eingangs beschriebenen Art derart weiterzubilden, dass eine exakte zentrische und wackelfreie Führung des Drehknopfes in der Öffnung gegeben ist.

Die Lösung der gestellten Aufgabe gelingt nach der Erfindung dadurch, dass die Betätigungswelle an der Geräteblende mittels einer Lagervorrichtung drehbar gelagert ist. Durch die Lagerung der Betätigungswelle an der Geräteblende ist eine exakte zentrische Ausrichtung des Drehknopfes gegenüber der ebenfalls an der Geräteblende vorgesehennen, den Drehknopf aufnehmenden Öffnung möglich. Durch die Lagervorrichtung wird eine wackelfreie Anordnung der Betätigungswelle erreicht.

Besonders vorteilhaft ist es, die Betätigungswelle mittels eines Kugellagers drehbar zu lagern, da ein Kugellager besonders spielarm ist und diese Eigenschaft auch über einen langen Gebrauchszeitraum beibehält.

Montagetechnische Vorteile ergeben sich dadurch, daß das Kugellager in einem an der Geräteblende befestigbaren Lagerträger angeordnet ist. Ein solcher Lagerträger kann als ein in eine Lageröffnung der Geräteblende einsetzbarer Lagerring ausgebildet sein. Ein solcher Lagerring läßt sich in einfacher Weise in eine an der Geräteblende vorgesehene Lageröffnung einsetzen. Dabei kann die Halterung des Lagerringes in der Lageröffnung mittels an dem Lagerring vorgesehener Rastelemente erfolgen. Damit ist für das Anbringen und das Befestigen des Lagerringes in der Lageröffnung nur ein Arbeitsgang erforderlich.

Vorteilhaft ist es ferner, dass an dem Lagerring ein zu dem Drehknopf hin ragender, konusförmig verlaufender Bund vorgesehen ist. Ein solcher Bund stellt bei der Montage der Betätigungswelle eine Zentrierhilfe dar.

Fertigungstechnisch bedingt tritt in der Regel zwischen der Mitte der Schaltwelle der Schalteinheit und der Mitte der Betätigungswelle ein Versatz auf. Daher ist es zweckmäßig, die Betätigungswelle mittels einer einen Axialversatz ausgleichenden Kuppeleinrichtung mit der Schaltwelle zu koppeln. Dies läßt sich auf konstruktiv einfache Weise dadurch lösen, daß die Kuppeleinrichtung als Kardansteckkupplung ausgebildet ist.

Anhand eines in der Zeichnung dargestellten Ausführungsbeispieles wird die Erfindung nachfolgend noch näher erläutert.

Es zeigt:
- FIG 1: eine Drehschalteranordnung im Schnitt
- FIG 2: die Anordnung des Drehknopfes einer Drehschalteranordnung in Seitenansicht,
- FIG 3: die Anordnung eines weiteren Drehknopfes einer Drehschalteranordnung in Seitenansicht und
- FIG 4: die Anordnung eines Drehknopfes einer Drehschalteranordnung in Draufsicht.

Mit 1 ist ein Drehknopf bezeichnet, der in bekannter Weise auf einer Betätigungswelle 2 drehfest, jedoch axial verschiebbar angeordnet ist. Beim axialen Verschieben taucht der Drehknopf 1 entweder in eine Aufnahmenische 3 einer Geräteblende 4 ein oder tritt aus der Aufnahmenische 3 heraus, so dass er von Hand erfasst und verstellt werden kann. Hinter der Geräteblende 4 ist an einem Tragblech 5 eine Schalt- oder Regeleinheit 6 angeordnet, die eine mit der Betätigungswelle 2 koppelbare Schaltwelle 7 aufweist.

Die Betätigungswelle 2 ist mittels eines Kugellagers 8 in einem Lagerring 9 drehbar gelagert. Der Lagerring 9 ist in eine an der Bodenwand 10 der Aufnahmenische 3 vorgesehene Lageröffnung 11 eingesetzt. Am Außenumfang des Lagerringes 9 sind gleichmäßig über den Umfang verteilt mehrere, vorzugsweise drei, Rastlaschen 12 angeformt. Die Rastlaschen 12 greifen durch am Innenumfang der Lageröffnung 11 ausgebildete radiale Einschnitte 13 hindurch und verhaken mit ihren Rastzungen 14 an der Außenseite der Bodenwand 10. Damit ist der Lagerring 9 und somit auch die Betätigungswelle 2 fest an der Bodenwand 10 verankert.

Durch die Ausbildung der Lageröffnung 11 an der Bodenwand 10 der Aufnahmenische 3 ist eine exakte Zentrierung der Lageröffnung 11 gegenüber der Aufnahmenische 3 möglich. Dadurch ist auch eine exakte Zentrierung des auf der Betätigungswelle 2 angeordneten Drehknopfes 1 gegenüber der Aufnahmenische 3 gegeben. Durch den Einsatz eines Kugellagers 8 für die Lagerung der Betätigungswelle 2 wird eine sehr genaue und praktisch spielfreie Lagerung erzielt, so dass der Drehknopf 1 auch entsprechend exakt, d.h. wackelfrei in der Aufnahmenische 3 geführt ist.

Die Ankoppelung der Schaltwelle 7 an die Betätigungswelle 2 des Drehknopfes 1 erfolgt zweckmäßigerweise mittels einer Kardansteckkupplung. Hierzu sind an dem zu der Schalt- bzw. Regeleinheit 6 weisenden freien Ende der Betätigungswelle 2 zwei einander gegenüberliegende Schlitze 15 ausgebildet, in die ein durch eine entsprechende Bohrung der Schaltwelle 7 hindurchgesteckter Stift 16 eingreift. Die Betätigungswelle 2 ist an diesem freien Ende ferner hohl ausgebildet, so dass die Schaltwelle 7 so weit in die Betätigungswelle 2 eingesteckt werden kann, dass der Stift 16 in die Schlitze 15 eingreift.

Durch eine solche Art der Ankoppelung kann ein eventuell zwischen der Schaltwelle 7 und der Betätigungswelle 2 bestehender Mittenversatz ausgeglichen werden.

Wie die Fig. 3 zeigt ist an dem Lagerring 9 ein sich zu dem Drehknopf 1 hin konusförmig erweiternder Bund 17 vorgesehen. Der Bund 17 kann sich am Innenumfang der Aufnahmenische 3 abstützen und dient somit zum Zentrieren der Betätigungswelle 2 und damit auch des Drehknopfes 1 in der Aufnahmenische 3. Außerdem kann der Bund 17 in seinem Außendurchmesser geringfügig größer als der Außendurchmesser des Drehknopfes 1 bemessen sein, so dass ein Anschleifen des Drehknopfes 1 an der Innenwand der Aufnahmenische 3 sicher verhindert wird. Auf diese Weise werden optisch störende Schleifspuren an der Außenseite des Drehknopfes 1 vermieden.

## Patentansprüche

1. Drehschalteranordnung für ein Haushaltsgerät, welche Anordnung einen in einem Ausschnitt einer Geräteblende (4) sitzenden Drehknopf (1) aufweist, der drehfest jedoch axial beweglich mit einer Betätigungswelle (2) verbunden ist, die die Drehbewegung des Drehknopfes (1) auf die Schaltwelle (7) einer hinter der Geräteblende (4) gehalterten Schalteinheit (6) überträgt, **dadurch gekennzeichnet, dass** die Betätigungswelle (2) an der Geräteblende (4) mittels einer Lagervorrichtung (8) drehbar gelagert ist.

2. Anordnung nach Anspruch 1, **dadurch gekennzeichnet, dass** die Betätigungswelle (2) mittels eines Kugellagers (8) drehbar gelagert ist.

3. Anordnung nach Anspruch 2, **dadurch gekennzeichnet, dass** das Kugellager (8) in einem an der Geräteblende (4) befestigbaren Lagerträger (9) angeordnet ist.

4. Anordnung nach Anspruch 3, **dadurch gekennzeichnet, dass** der Lagerträger als ein in eine Lageröffnung (11) der Geräteblende (4) einsetzbarer Lagerring (9) ausgebildet ist.

5. Anordnung nach Anspruch 4, **dadurch gekennzeichnet, dass** der Lagerring (9) mittels an ihm vorgesehener Rastelemente (12) in der Lageröffnung (11) gehalten ist.

6. Anordnung nach Anspruch 4 oder 5, **dadurch gekennzeichnet, dass** an dem Lagerring (9) ein zu dem Drehknopf (1) hin ragender, konusförmig verlaufender Bund (17) vorgesehen ist.

7. Anordnung nach einem der vorhergehenden Ansprüche, **dadurch gekennzeichnet, dass** die Betätigungswelle (2) mittels einer einen Axialversatz ausgleichenden Kuppeleinrichtung (15;16) mit der Schaltwelle (7) gekoppelt ist.

8. Anordnung nach Anspruch 7, **dadurch gekennzeichnet, dass** die Kuppeleinrichtung als Kardansteckkupplung (15;16) ausgebildet ist.

## Claims

1. Rotary switch arrangement for a domestic appliance, which arrangement comprises a rotary knob (1), which is seated in a cut-out of an appliance control panel (4) and which is connected with an actuating shaft (2) to be secure against rotation relative thereto, but axially movable therewith, which shaft transmits the rotational movement of the rotary knob (1) to the switch shaft (7) of a switching unit mounted behind the appliance control panel (4), **characterised in that** the actuating shaft (2) is rotatably mounted on the appliance control panel (4) by means of a bearing device (8).

2. Arrangement according to claim 1, **characterised in that** the actuating shaft (2) is rotatably mounted by means of a ball bearing (8).

3. Arrangement according to claim 2, **characterised in that** ball bearing (8) is arranged in a bearing carrier (9) fastenable to the appliance control panel (4).

4. Arrangement according to claim 3, **characterised in that** the bearing carrier is constructed as a mounting ring (9) insertable into a mounting opening (11) of the appliance control panel (4).

5. Arrangement according to claim 4, **characterised in that** the mounting ring (9) is held in the mounting opening (11) by means of detent elements (12) provided at the ring.

6. Arrangement according to claim 4 or 5, **characterised in that** a conically extending collar (17) projecting towards the rotary knob (1) is provided at the mounting ring (9).

7. Arrangement according to any one of the preceding claims, **characterised in that** the actuating shaft (2) is coupled with the switch shaft (7) by means of a coupling device (15; 16) compensating for an axial offset.

8. Arrangement according to claim 7, **characterised in that** the coupling device is constructed as a Cardan joint plug coupling (15; 16).

## Revendications

1. Système de commutateur rotatif pour un appareil électroménager, lequel système comprend un bouton rotatif (1) placé dans une échancrure d'un couvercle d'appareil (4), qui est relié, d'une manière fixe en rotation mais mobile axialement, à un arbre d'actionnement (2) qui transmet le mouvement rotatif du bouton rotatif (1) à l'arbre de commutation (7) d'une unité de commutation (6) fixée derrière le couvercle d'appareil (4), **caractérisé en ce que** l'arbre d'actionnement (2) est monté de manière rotative sur le couvercle d'appareil (4) au moyen d'un dispositif de palier (8).

2. Système selon la revendication 1, **caractérisé en ce que** l'arbre d'actionnement (2) est monté de manière rotative au moyen d'un roulement à billes (8).

3. Système selon la revendication 2, **caractérisé en ce que** le roulement à billes (8) est situé dans un support de roulement (9) pouvant être fixé sur le couvercle d'appareil (4).

4. Système selon la revendication 3, **caractérisé en ce que** le support de roulement est exécuté en tant qu'anneau de support (9) pouvant être inséré dans une ouverture de palier (11) du couvercle d'appareil (4).

5. Système selon la revendication 4, **caractérisé en ce que** l'anneau de support (9) est maintenu dans l'ouverture de palier (11) au moyen d'éléments d'encliquetage (12) prévus sur lui.

6. Système selon la revendication 4 ou 5, **caractérisé en ce qu'**un collet (17) s'étendant en forme de cône saillant en direction du bouton rotatif (1) est prévu au niveau de l'anneau de support (9).

7. Système selon l'une des revendications précédentes, **caractérisé en ce que** l'arbre d'actionnement (2) est accouplé à l'arbre de commutation (7) au moyen d'un dispositif d'accouplement (15; 16) compensant un décalage axial.

8. Système selon la revendication 7, **caractérisé en ce que** le dispositif d'accouplement est exécuté en tant qu'accouplement à cardan (15; 16).
